# EUROPÄISCHE PATENTSCHRIFT

(11) **EP 0 869 326 B1**
(45) Veröffentlichungstag und Bekanntmachung des Hinweises auf die Patenterteilung: **05.09.2001**
(21) Anmeldenummer: 98102232.0
(22) Anmeldetag: 09.02.1998
(51) Int. Cl.: F41A 3/26, F41A 15/14

(54) **Verriegelte Handfeuerwaffe**
Breech bolt locking for portable firearm
Mécanisme de verrouillage pour arme à feu portative

(30) Priorität: 04.04.1997 DE 19713988
(43) Veröffentlichungstag der Anmeldung: 07.10.1998
(73) Patentinhaber: HECKLER & KOCH GMBH, D-78727 Oberndorf (DE)
(72) Erfinder: Murello, Johannes, 78628 Rottweil (DE)
(74) Vertreter: Turi, Michael, Dipl.-Phys.

(56) Entgegenhaltungen:
- US-A- 3 690 218
- US-A- 3 696 542

## Beschreibung

Die Erfindung betrifft eine verriegelte Handfeuerwaffe mit einem Verschluß aus einem Verschlußkopf und einem Verschlußträger, gemäß dem Anspruch 1.

Diese Handfeuerwaffe ist im Anspruch 2 noch näher umrissen und weist zusätzlich ein mit dem hinteren Ende eines Laufes fest verbundenes oder einstückig ausgebildetes Verriegelungsstück auf,
- wobei der Verschluß in Längsrichtung des Laufes von diesem weg und zu diesem hin beweglich ist und aus einem Verschlußträger und einem Verschlußkopf gebildet ist, die durch eine Verbindungsanordnung aneinander angekoppelt sind, die in den Verschlußkopf und/oder den Verschlußträger einschiebbar ist,
- in verriegelter Lage der Verschlußkopf das Verriegelungsstück hintergreift,
- beim Entriegeln zunächst der Verschlußträger sich alleine um eine Verriegelungsstrecke nach hinten bewegt, wobei durch eine Zwangssteuerung die Hintergreifung des Verriegelungsstückes durch den Verschlußkopf aufgehoben wird,
- nach dem Entriegeln sich Verschlußkopf und Verschlußträger gemeinsam, aber um die Verriegelungsstrecke versetzt für einen Nachladevorgang weiter nach hinten und wieder nach vorne bewegen,
- bis der Verschlußkopf wieder in seiner vordersten Lage angelangt ist, wonach der Verschlußträger sich wieder um die Verriegelungsstrecke nach vorne bewegt und dabei die Zwangssteuerung des Verschlußkopfes zum Hintergreifen des Verriegelungsstücks bewegt.

Unter "nach vorne" wird hier die Richtung verstanden, die zur Mündung der Waffe hinweist.

Die Verbindungsanordnung zwischen dem Verschlußkopf und dem Verschlußträger bildet im einfachsten Fall einen Hals, der beispielsweise mit dem Verschlußkopf starr verbunden ist und teleskopartig in den Verschlußträger um die Länge der Verriegelungsstrecke einschiebbar ist, wenn der Verschluß verriegelt ist. Ein solcher Hals kann aber auch am Verschlußträger ausgebildet und in den Verschlußkopf einschiebbar sein, oder kann von einem gesonderten Teil gebildet sein, das sowohl in den Verschlußkopf als auch in den Verschlußträger einschiebbar ist.

Das Verriegelungsstück ist zum Lauf ortsfest angeordnet und wird bei verriegeltem Verschluß vom Verschlußkopf so hintergriffen, daß der von einer abgefeuerten Patrone auf den Verschlußkopf ausgeübte Rückstoß diesen zumindest nicht augenblicklich und in erheblichem Maße zurückbewegt.

Der Eingriff zwischen Verschlußkopf und Verriegelungsstück kann mittels radial ausstellbarer Rollen, radial ausstellbarer Blöcke oder Klappen o. dgl. erfolgen. Heutzutage erfolgt die Verriegelung meist durch Verdrehen des mit mehreren Verschlußwarzen versehenen Verschlußkopfes so, daß die Verschlußwarzen im Verriegelungsstück ortsfest ausgebildete Gegenwarzen hintergreifen.

Die Zwangssteuerung erfolgt in diesem Fall durch eine Führungskulisse, die zwischen Verschlußkopf und Verschlußträger wirksam ist, und durch Abstützung des Verschlußkopfes im Waffengehäuse, so daß sich der Verschlußkopf nur in seiner vordersten Lage verdrehen läßt.

Auch beim Verschluß der US-A-3 690 218 wird der Verschlußträger im Waffengehäuse geführt und so an der Drehung gehindert. Somit nehmen die Führungen im Waffengehäuse Kräfte auf, die zu erhöhter Reibung führen und bei entsprechender Verschmutzung zu Schäden führen können.

Die Entriegelung kann etwa bei einem Rückstoßlader durch Rückwärtsbewegung des Laufes und des gesamten Verschlusses über eine Anfangsstrecke bewirkt werden, so daß der Verschlußträger in Bewegung gesetzt wird und dann den Verschlußkopf verdreht, die Ladebewegung durchführt usw.. Es ist aber besonders einfach, einen Gaskolben zu verwenden, der, von dem Lauf entnommenen Abschußgasen bewegt, seinerseits den Verschlußträger in Bewegung setzt.

Wenn die Verriegelungseinrichtung so aufgebaut ist, daß der Verschlußkopf unmittelbar beim Abschuß eine allerdings sehr geringe Rückwärtsbewegung durchführen kann, dann kann diese Rückwärtsbewegung durch einen Übersetzungsmechanismus auf den Verschlußträger aufgebracht werden, der dann seinerseits den Verschlußkopf mitnimmt (etwa das Gewehr G 3).

Wenn bei irgendeiner der beschriebenen Waffen der voll nach hinten bewegte Verschluß sich nach vorne bewegt und auf eine Patrone aus einem Magazin oder einer Entgurtungseinrichtung von hinten her mit dem Verschlußkopf aufläuft, um diese Patrone in den Lauf zu schieben, dann wird der Verschlußkopf gegen den Verschlußträger gedrückt, so daß die Zwangssteuerung danach trachtet, die Verriegelungsbewegung des Verschlußkopfes auszulösen. Um dies zu verhindern, ist der Verschlußkopf seinerseits in Führungsbahnen des Waffengehäuses so geführt, daß diese Verriegelungsbewegung verhindert wird.

Wird etwa die Verriegelung durch einen ausschwenkbaren Block bewirkt, dann läuft dieser Block gegen eine Führung an und kann deshalb nicht ausschwenken. Im häufigen Falle eines drehbaren Verschlußkopfes sitzt dieser auf Führungen auf, die seine Drehung verhindern.

Verschlußkopf und Führung bewegen sich somit teils unter kräftiger gegenseitiger Auflage gleitend aufeinander, so daß der Verschleiß erhöht und die Zuverlässigkeit der Waffe verringert wird. Man denke nur an Sandeinwirkung, durch die die oberste Patrone im Magazin, die mit großer Kraft gegen die Magazinlippen gedrückt wird, noch fester sitzt als üblich. Dabei erschwert: die Sandeinwirkung auch den Gleiteingriff zwischen Verschlußkopf und Führung wesentlich.

Mit dieser Problematik im Sonderfall eines besonderen, halbstarr verriegelten Verschlusses befaßt sich das deutsche Patent Nr. 15 78 392 der Anmelderin und findet eine Lösung, die allerdings mehrere zusätzliche, fein bearbeitete Bauteile umfaßt und deshalb aufwendig ist.

Es wird ausdrücklich darauf hingewiesen, daß die üblichen Längsführungen des Verschlusses im Waffengehäuse von der beschriebenen Problematik nicht betroffen sind, da sie keine nennenswerten Querkräfte aufnehmen müssen.

Ausgehend von dieser Problemlage liegt der Erfindung die Aufgabe zugrunde, die eingangs genannte Handfeuerwaffe dahingehend weiterzubilden, daß sie in der Funktionssicherheit verbessert wird.

Dies soll mit einem möglichst einfachen Aufbau geschehen.

Diese Aufgabe wird bei einer gattungsgemäßen Handfeuerwaffe erfindungsgemäß dadurch gelöst, daß
- zwischen dem Verschlußkopf und dem Verschlußträger eine Manschette aus Federblech sitzt, die sich in aufgeweitetem Zustand zwischen dem Verschlußkopf und dem Verschlußträger abstützt und somit deren Zusammenschieben verhindert, und
- beim Schließen des Verschlusses die Manschette in einen ortsfesten Konus einläuft, der sie dabei federnd radial zusammendrückt, so daß sie in einen Ringraum im Verschlußkopf und/oder Verschlußträger einschiebbar ist und somit deren Zusammenschieben gestattet.

Diese Lösung kann dahingehend noch eingeschränkt und präzisiert werden, daß
- das Teil von Verschlußkopf oder Verschlußträger, in das die Verbindungsanordnung einschiebbar ist, um diese herum, wenn sie eingeschoben ist, einen Ringraum bildet,
- auf der Verbindungsanordnung eine längsgeteilte Manschette aus Federblech sitzt, die in radial zusammengedrücktem Zustand mindestens teilweise im Ringraum aufgenommen ist,
- wenn der Verschlußkopf und der Verschlußträger um die Verriegelungsstrecke getrennt sind und die Manschette somit aus dem Ringraum freigekommen ist, sich diese Manschette federnd soweit aufweitet, daß sie nicht mehr in den Ringraum einschiebbar ist, und
- hinter dem Verriegelungsstück ein Konus oder eine Abschrägung ausgebildet ist, gegen den die Manschette beim Schließen des Verschlusses aufläuft und der zum radialen Zusammendrücken der Manschette eingerichtet ist, so daß diese wieder in den Ringraum eintreten kann (Anspruch 2).

Als einziges, zusätzliches Teil ist somit eine Federblechmanschette erforderlich, die ziemlich große Abmessungen aufweist (die Länge entspricht mindestens etwa der Verriegelungsstrecke) und die in aufgeweitetem Zustand jede auf den Verschlußkopf einwirkende Längskraft, von diesem aus unmittelbar und unter Umgehung der Zwangssteuerung auf den Verschlußträger überträgt.

Der Längenabschnitt der Manschette, der in den Ringraum eintritt, entspricht etwa der Verriegelungsstrecke.

Die Manschette ist ein einfach herzustellendes, höchst unkompliziertes Bauteil, dessen Funktion beim Durchladevorgang darin besteht, sich federnd aufzuweiten oder entgegen seiner Federwirkung leicht zusammengedrückt zu werden. Ein Eingriff in Rasten o. dgl. erfolgt nicht. Eine Abnutzung ist somit nicht gegeben. Da der Federweg der Manschette gering ist, muß auch nicht mit einem Bruch der Manschette gerechnet werden.

Der Aus- und Einbau der Manschette erfolgt einfach durch Aufschieben auf die Verbindungsanordnung bei zerlegtem Verschluß.

Die Manschette ist außerdem aus verhältnismäßig dickem Blech gebildet. Dessen Korrosion beeinträchtigt somit nicht die einwandfreie Wirkung, da die Korrosion nur einen kleinen Bruchteil der Materialdicke betrifft.

Schließlich schützt die Manschette auch die von ihr verdeckten Teile der Verbindungsanordnung etwa vor Schmutzspritzern.

Insgesamt wird ein zusätzliches, einfaches Blechteil erreicht, womit alle eingangs genannten Störungen etwa beim Nachladevorgang vermieden werden.

Das Bauelement oder die Baugruppe, das bzw. die mit "Verbindungsanordnung" bezeichnet ist bzw. sind, ist die Anordnung, die in entriegeltem Zustand des Verschlusses den Verschlußkopf und den Verschlußträger mindestens um die Verriegelungsstrecke beabstandet hält und ihre gegenseitige Annäherung in verriegeltem Zustand gestattet.

Diese Verbindungsanordnung kann dabei in den Verschlußkopf und/oder in den Verschlußträger einschiebbar sein. Die Verbindungsanordnung kann sich aber auch in sich verlängern oder verkürzen, z.B. in Form eines Kniegelenkmechanismus.

Der Verschlußträger kann in verriegeltem Zustand unmittelbar auf dem Verschlußkopf aufsitzen. In diesem Fall weist er in unverriegelter Lage einen Abstand vom Verschlußkopf auf, welcher der Verriegelungsstrecke entspricht. Die axiale Länge der Manschette stimmt vorteilhafterweise dann ebenfalls mit der Länge der Verriegelungsstrecke überein.

Vorteilhafterweise ist aber die Verbindungsanordnung so ausgebildet, daß bereits in verriegeltem Zustand ein Abstand zwischen dem Verschlußkopf und dem Verschlußträger vorliegt, der sich dann beim Entriegeln um die Verriegelungsstrecke verlängert. Die Manschette kann zweckmäßigerweise in ihrer Länge so bemessen sein, daß sie in entriegeltem Zustand die gesamte Strecke zwischen dem Verschlußkopf und dem Verschlußträger überbrückt, so daß beim Auftreten von Axialkräften die Verbindungsanordnung stets weitgehend kräftefrei bleibt (Anspruch 3). Beim Verriegeln taucht die Manschette in einen Ringraum ein, aber höchstens über eine Länge hinweg, die der Verriegelungsstrecke entspricht.

Von den möglichen Verriegelungsweisen ist die Drehverriegelung bevorzugt, bei der der Verschlußkopf um die verlängerte Seelenachse des Laufes drehbar ausgebildet ist. Hierbei umgibt die Manschette bevorzugt lose die Verbindungsanordnung (Anspruch 4).

Der Vorteil der Drehverriegelung ist es, daß mit einfachen Mitteln eine bezüglich der Seelenachse weitgehend symmetrische Abstützung des Verschlusses bewirkt werden kann, so daß beim Schuß auf den Lauf nicht einseitige Belastungen einwirken, die unter anderem auch die Schußleistung beeinträchtigen können.

Die lose Anordnung der Manschette bedeutet, daß für diese keine speziellen Halterungen erforderlich sind, so daß die für die Manschette einzuhaltenden Toleranzen recht hoch sein können.

Bei der Drehverriegelung hintergreifen beim Verdrehen des Verschlußkopfes an diesem angebrachte Vorsprünge, sogenannte Verriegelungswarzen, die Stege des Verriegelungsstückes. Klassisch sind bei Repetiergewehren zwei einander gegenüberliegende Verriegelungswarzen in einer Radialebene, gegebenenfalls mindestens eine weitere Verriegelungswarze in einer weiteren Radialebene.

Es ist aber auch bereits bekannt, in einer einzigen Radialebene mehrere Verriegelungswarzen anzuordnen, so daß der Verschlußkopf im Aussehen einem Triebstock-Zahnrad ähnelt, bei dem allenfalls an den für eine Auszieherkralle und/oder einen Ausstoßer vorgesehenen Stellen ein Zahn fehlt.

Gemäß einem bevorzugten Ausführungsbeispiel der Erfindung ist eine solche Verriegelung bevorzugt, wobei die Wand des Konus zum Zusammendrücken der Manschette von Längsnuten durchschnitten ist, die Freisparungen zum Einlaufen der Verriegelungswarzen bilden (Anspruch 5).

Es ist somit möglich, sternartig angeordnete Verriegelungswarzen mit den ihnen eigentümlichen Vorteilen zu benutzen, aber auch gleichzeitig dafür zu sorgen, daß die Manschette gleichmäßig über ihren Umfang zusammengedrückt wird, wenn der Verschluß verriegelt werden soll. Hierdurch wird ein örtliches Hängenbleiben der Manschette und somit eine schädliche Kraftkonzentration vermieden. Wenn der Verschluß durch Wirkung seiner Schließfeder schließt, dann erreicht er zwar eine erhebliche kinetische Energie, aber könnte durch eine hängenbleibende Manschette doch soweit abgebremst werden, daß eine Ladehemmung die Folge wäre.

Die Verbindungsanordnung ist bevorzugt als eine schaftartige Verlängerung des Verschlußkopfes angeordnet, die beim Verriegeln mindestens um die Verriegelungsstrecke in den Verschlußträger eintaucht: (Anspruch 6). Natürlich kann sich der Schaft von vorneherein bereits in den Verschlußträger hinein erstrecken, so daß er sich beim Verriegeln nur teleskopartig um die Verriegelungsstrecke weiter in den Verschlußträger hineinschiebt.

Der Ringraum ist dabei bevorzugt im Verschlußträger ausgebildet.

Die Manschette kann hierbei ein Führungselement bilden, wenn sie bei verriegeltem Verschluß einerseits von innen her unter Federspannung gegen den Konus anliegt und andererseits den Ringraum mindestens weitgehend ausfüllt, weil sie dann den Verschlußträger unabhängig vom Verschlußkopf auf den Konus und somit auf die Seelenachse des Laufes ausrichtet.

Hierbei bilden die Verriegelungswarzen des Verschlußkopfes einen vorderen Anschlag für die Manschette. Der Verschlußträger bildet mit seiner Zone radial rund um den Ringraum und außerhalb des Ringraums einen hinteren Anschlag für die auseinandergefederte Manschette.

Der Verschlußkopf weist eine Auszieherkralle auf, deren hinterer Teil bevorzugt unter der Manschette sitzt (Anspruch 7). So schützt die Manschette nicht nur den hinteren Teil der Auszieherkralle, sondern stützt sie radial dann noch ab, wenn sie beim Entriegeln eine Bogenbewegung unter dem Patronenrand durchführt, so daß der zuverlässige Halt der Auszieherkralle am Patronenboden gewährleistet bleibt. Die Manschette kann sogar die Feder für die Auszieherkralle bilden.

Der Gegenstand der Erfindung wird anhand der beigefügten, schematischen Zeichnung beispielsweise noch näher beschrieben. In dieser ist eine bevorzugte Ausführungsform der Erfindung dargestellt; es wird jedoch darauf hingewiesen, daß diese Ausführungsform zwar bevorzugt ist, aber keinerlei Einschränkung bedeutet.

In der Zeichnung zeigt:
- Fig. 1a: einen erfindungsgemäßen Verschlußkopf ohne Manschette, in Seitenansicht;
- Fig. 1b: einen Schnitt durch den Verschlußkopf längs der Linie A-A in Fig. 1, mit aufgeweiteter, entspannter Manschette;
- Fig. 1c: einen Schnitt wie in Fig. 1 b, aber mit radial zusammengedrückter Manschette;
- Fig. 2a: im verkleinerten Längsschnitt den hinteren Teil eines Laufes mit Patronenlager, Verriegelungsstück und Verschluß, in verriegeltem Zustand;
- Fig. 2b: eine Darstellung wie in Fig. 2 a, mit geschlossenem, aber entriegeltem Verschluß;
- Fig. 2c: eine Darstellung wie in Fig. 2 a, mit leicht geöffnetem Verschluß; und
- Fig. 2d: den Längsschnitt durch den hinteren Teil des Laufes und das Verriegelungsstück, mit voll geöffnetem und deshalb in der Zeichnung nicht sichtbarem Verschluß.

In allen Figuren ist dieselbe, beispielhafte Ausführungsform dargestellt; jedes Bezugszeichen bezeichnet in jeder der Figuren jeweils das gleiche Element, dessen Beschreibung anhand einer der Figuren auch für alle anderen gültig ist.

In Fig. 1a ist ein Verschlußkopf 1 in Seitenansicht dargestellt. Dieser ist aus einer Verbindungsanordnung gebildet, die als insgesamt zylindrischer, länglicher Schaft 3 ausgebildet ist, der einen hinteren Abschnitt mit größerem Durchmesser und einen vorderen Abschnitt mit kleinerem Durchmesser aufweist, zwischen denen ein Absatz 17 gebildet ist. Der hintere Abschnitt des Schaftes 3 ist mit einer Querbohrung 15 zur Aufnahme eines Steuerstiftes (nicht gezeigt) versehen.

Am vorderen Ende des vorderen Abschnitts des Schaftes 3 ist ein radialer Kranz aus strahlenartig radial abstehenden Verriegelungswarzen 5 ausgebildet, deren hintere Radialflächen einen vorderen Absatz 19 bilden.

Die Seitenflächen der Verriegelungswarzen 5 liegen in Ebenen, die sich parallel zu Ebenen erstrecken, welche die Längsmittelachse 11 des Verschlußkopfes 1 enthalten.

Die freien Kanten der Verriegelungswarzen 5 sind abgeschrägt.

Die Verriegelungswarzen 5 weisen einen jeweils gleichen Winkelabstand zueinander auf. Eine dieser Verriegelungswarzen 5 fehlt. Durch die Lücke erstreckt sich eine Auszieherkralle 9.

Die Auszieherkralle 9 weist einen hinteren Abschnitt auf, der in einer Längsnut im vorderen Abschnitt des Schaftes 3 sitzt und im Bereich zwischen den beiden Absätzen 17, 19 weitgehend bündig mit der Außenfläche des Schaftes 3 abschließt. Der hintere Abschnitt der Auszieherkralle 9 ist um einen Schwenkstift 21 schwenkbar, der sie quer durchsetzt und der in den Schaft 3 eingebettet ist.

Unter dem Ende der Auszieherkralle 9, das sich über den Schwenkstift 21 nach hinten hinaus erstreckt, kann eine in den Schaft 3 eingelassene Druckfeder (nicht gezeigt) als Auszieherfeder vorgesehen sein. Diese Feder kann nämlich durch eine federnde Manschette 13 (Fig. 1 b und 1 c) ersetzt werden, die ein Kreiszylinder aus Federblech ist, der einen durchgehenden Längsschitz aufweist. Dieser Längsschlitz weist in entspanntem Zustand der Manschette 13 eine Schlitzbreite a auf (Fig. 1 b). Die Länge der Manschette 13 ist so bemessen, daß sie zwischen die beiden Absätze 17 und 19 paßt.

Die Manschette 13 verhindert gegebenenfalls, daß der Schwenkstift 21 herausfallen kann.

Wenn die Manschette 13 gegen ihre Federwirkung zusammengedrückt wird, dann legt sie sich dicht an den vorderen Abschnitt des Schaftes 3 an; ihre Schlitzbreite nimmt auf den geringen Wert a' ab (Fig. 1 c).

In entspanntem Zustand liegt die Innenwand der Manschette 13 lose über dem hinteren Abschnitt der Auszieherkralle 9.

Beim Zusammenbau kann die Manschette 13 ohne weiteres über den hinteren Abschnitt des Schaftes 3 geschoben werden.

Der hintere Abschnitt des Schaftes 3 mit größerem Durchmesser erstreckt sich mit geringem Spiel in eine nach vorne offene Bohrung in einem Verschlußträger 23, der einseitig von einem eine Kulisse 27 bildenden Langloch durchsetzt ist, das sich schräg zur Längsrichtung erstreckt und dessen Breite dem Enddurchmesser eines Steuerstiftes entspricht, der in der Querbohrung 15 sitzt.

In den Betriebslagen des Verschlußkopfes 1 fluchtet dessen Querbohrung 15 mit der Kulisse 27. Der (nicht dargestellte) Steuerstift, der durch die Querbohrung 15 und die Kulisse 27 mit sehr geringem Spiel hindurchgesteckt wird, wird in der Kulisse 27 geführt, wenn der Verschlußkopf 1 gegenüber dem Verschlußträger 23 eine axiale Relativbewegung durchführt, und läuft dabei diese entlang, so daß beim Zurücklegen dieser Relativbewegung der Verschlußkopf 1 relativ zum Verschlußträger 23 verdreht wird. Die zurückgelegte Axialstrecke ist dabei die Verriegelungsstrecke b (Fig. 2 b).

Am Ende des Laufes mit Patronenlager 29 ist ein Verriegelungsstück 35 ausgebildet, das sich zum hinteren Ende hin unter Bildung eines Konus 31 nach hinten und außen erweitert. Zwischen dem Konus 31 und dem Patronenlager 29 ist eine innere Ringnut 37 ausgebildet. Deren axiale Breite entspricht mindestens der axialen Länge der Verriegelungswarzen 5. Der Konus weist Längsnuten 33 auf, deren Zahl, Anordnung und Ausbildung den Verriegelungswarzen 5 am Verschlußkopf 1 entspricht.

Wenn der Verschlußkopf 1 vom Verschlußträger 23 um die größtmögliche Strecke getrennt ist (Fig. 2 b und Fig. 2 c) und sich von hinten gegen den Konus 31 annähert (Fig. 2 c), dann laufen die Verriegelungswarzen 5 (und die Auszieherkralle 9) genau durch die Längsnuten 33 hindurch, bis die vordere Stirnfläche des Verschlußkopfes 1 auf der vorderen Begrenzungsfläche der inneren Ringnut 37 bzw. auf dem Patronenboden anschlägt (Fig. 2 b).

Wenn sich nun der Verschlußträger 23 relativ zum Verschlußkopf 1 um die Verriegelungsstrecke b weiter nach vorne bewegt, dann wird dieser verdreht, die Verriegelungswarzen 5 laufen die innere Ringnut 37 entlang und hintergreifen das vordere Ende des Konus 31 zwischen den Längsnuten 33. Der Verschluß ist nun verriegelt (Fig. 2 a).

Die Manschette 13 sorgt nun dafür, daß sich der Verschlußkopf 1 nur dann relativ zum Verschlußträger 23 in Längsrichtung verschieben und damit verdrehen kann, wenn er sich in der vordersten Stellung (Fig. 2 a und 2 b) befindet.

Der Verschlußträger 23 ist bei seiner Bewegung im (nicht gezeigten) Waffengehäuse so geführt, daß es sich nicht um die Längsmittelachse 11 drehen kann. Wenn er relativ zum Verschlußkopf 1 um die Verriegelungsstrecke b nach hinten versetzt ist, dann befindet sich der hintere Absatz 17 des Verschlußkopfes 1 in einer Lage, in welcher er bündig mit der vorderen Stirnfläche eines zylindrischen Stutzens 25 abschließt oder etwas unter ihr hervorragt, um welchen der Verschlußträger 23 nach vorne verlängert ist. Wenn nun der Verschlußkopf 1 ganz vom Verriegelungsstück 35 freigekomnmen ist, dann liegt die Manschette 13 frei und kann auseinanderfedern (Fig. 1 b). Dabei nimmt sie einen Außendurchmesser ein, der größer ist als der Aussendurchmesser des hinteren Abschnitts des Verschlußkopfes 1 und somit der Bohrung im Verschlußträger 23 und überdeckt einen Teil der vorderen Stirnfläche des Stutzens 25.

Eine axiale Relativbewegung des Verschlußkopfes 1 gegen den Verschlußträger 23 hin ist nun in dieser in Fig. 2c dargestellten offenen Verschlußlage nicht möglich, weil sich die Manschette 13 zwischen dem vorderen Absatz 19 des Verschlußkopfes 1 und der vorderen Stirnfläche des Stutzens 25 einspreizt.

Wird nun der Verschluß wieder geschlossen, dann laufen zunächst die Verriegelungswarzen 5 in die Längsnuten 33 ein.

Als nächstes läuft die Vorderkante der aufgewerteten Manschette 13 gegen die zwischen den Längsnuten 33 verbliebenen Bereiche des Konus 31 an. Die weitere Vorwärtsbewegung des Verschlusses sorgt dafür, daß die Manschette 13 weiter in den Konus 31 geschoben und dabei radial zusammengedrückt wird.

Spätestens dann, wenn der Verschlußkopf 1 gegen die vordere Begrenzung der inneren Ringnut 37 oder einen Patronenboden aufläuft, ist die Manschette 13 "voll" zusammengedrückt (Fig. 2 b). Nun ist ihr Außendurchmesser kleiner als der des hinteren Abschnittes des Schaftes 3 des Verschlußkopfes 1, und der Verschlußträger 23 kann jetzt mit seiner Bohrung auch über die Manschette 13 nach vorne laufen, wobei der Verschlußkopf 1 über den Steuerstift durch die Wirkung der Kulisse 27 verdreht wird.

Wenn nun beim Schließen des offenen Verschlusses der Verschlußkopf 1 mit den Verriegelungswarzen 5 auf eine nachzuführende, strammsitzende Patrone (nicht gezeigt) aufläuft, dann wird die auf den Verschlußkopf 1 ausgeübte Axialkraft über die Manschette 13 unmittelbar auf die Stirnfläche des zylindrischen Stutzens 25 am Verschlußträger 23 übertragen, ohne ein Verdrehen des Verschlußkopfes 1 einzuleiten, dem dann an anderer Stelle entgegengewirkt werden muß.

Es ist anzumerken, daß sich die Auszieherkralle 9 und die Querbohrung 15 des Verschlußkopfes 1 bei offenem Verschluß (Fig. 2 b, 2 c) gerade auf gleicher Höhe mit der Längsmittelachse 11 befinden können (wenn man vom normalen, horizontalen Anschlag der entsprechenden Waffe ausgeht).

Es ist somit möglich, den Verschlußkopf 1 entweder mit rechtsweisender oder mit linksweisender (Zeichnung) Auszieherkralle 9 einzubauen und so dafür zu sorgen, daß nach dem Schuß eine Patronenhülse entweder nach rechts oder nach links aus der Waffe ausgeworfen wird. Die Waffe kann somit an Rechts- oder Linksschützen angepaßt werden. Die Wirkung der Manschette 13 bleibt hiervon unberührt. Wie in Fig. 1a gezeigt, steht der Auszieherkralle 9 bezüglich der Längsmittelachse 11 ein vorstehender Zahn 40 gegenüber, der einen "Gegenhalter" für die Patronenhülse bildet.

Der Verschlußträger 23 wird durch eine Handhabe (nicht gezeigt) bzw. einen Ladehebel und ferner durch einen Gaskolben (nicht gezeigt) bewegt und nimmt beim Durchladevorgang den Verschlußkopf (1) mit.

### Bezugszeichenliste

- 1: Verschlußkopf
- 3: Schaft
- 5: Verriegelungswarzen
- 9: Auszieherkralle
- 11: Längsmittelachse
- 13: Manschette
- 15: Querbohrung für Steuerstift
- 17: hinterer Absatz
- 19: vorderer Absatz
- 21: Schwenkstift
- 23: Verschlußträger
- 25: Stutzen
- 27: Kulisse
- 29: Patronenlager
- 31: Konus
- 33: Längsnuten
- 35: Verriegelungsstück
- 37: innere Ringnut
- 40: vorstehender Zahn
- a': Breite des Manschettenschlitzes in entspanntem Zustand
- a: Breite des Manschettenschlitzes in gespanntem Zustand
- b: Verriegelungsstrecke

## Patentansprüche

1. Verriegelte Handfeuerwaffe mit einem Verschluß (1, 23) aus einem Verschlußkopf (1) und einem Verschlußträger (23), wobei
- zwischen dem Verschlußkopf (1) und dem Verschlußträger (23) eine Manschette (13) aus Federblech sitzt, die sich in aufgeweitetem Zustand zwischen dem Verschlußkopf (1) und dem Verschlußträger (23) abstützt und somit deren Zusammenschieben verhindert, und
- beim Schließen des Verschlusses (1, 23) die Manschette (13) in einen ortsfesten Konus (31) einläuft, der sie dabei federnd radial zusammendrückt, so daß sie in einen Ringraum im Verschlußkopf (1) und/oder Verschlußträger (23) einschiebbar ist und somit deren Zusammenschieben und damit das Verriegeln gestattet.

2. Verriegelte Handfeuerwaffe nach Anspruch 1, mit einem mit dem hinteren Ende eines Laufes fest verbundenen oder einstückig ausgebildeten Verriegelungsstück (35),
- wobei der Verschluß (1, 23) in Längsrichtung des Laufes von diesem weg und zu diesem hin beweglich ist und aus einem Verschlußträger (23) und einem Verschlußkopf (1) gebildet ist, die durch eine Verbindungsanordnung (3) aneinander angekoppelt sind, die in den Verschlußkopf (1) und/oder den Verschlußträger (23) einschiebbar oder verkürzbar ist,
- in verriegelter Lage der Verschlußkopf (1) das Verriegelungsstück (35) hintergreift,
- beim Entriegeln zunächst der Verschlußträger (23) sich bevorzugt alleine um eine Verriegelungsstrecke (b) nach hinten bewegt, wobei durch eine Zwangssteuerung (27) die Hintergreifung des Verriegelungsstückes (35) durch den Verschlußkopf (1) aufgehoben wird,
- nach dem Entriegeln sich Verschlußkopf (1) und Verschlußträger (23) gemeinsam, aber um die Verriegelungsstrecke (b) versetzt für einen Nachladevorgang weiter nach hinten undwieder nach vorne bewegen,
- bis der Verschlußkopf (1) wieder in seiner vordersten Lage angelangt ist, wonach der Verschlußträger (23) sich wieder um die Verriegelungsstrecke (b) nach vorne bewegt und dabei die Zwangssteuerung (27) den Verschlußkopf (1) zum Hintergreifen des Verriegelungsstücks (35) bewegt,
- das Teil von Verschlußkopf (1) oder Verschlußträger (23), in das die Verbindungsanordnung (3) einschiebbar ist, um diese herum, wenn sie eingeschoben ist, einen Ringraum bildet,
- auf der Verbindungsanordnung (3) eine längsgeteilte Manschette (13) aus Federblech sitzt, die in radial zusammengedrücktem Zustand mindestens teilweise im Ringraum aufgenommen ist,
- wenn der Verschlußkopf (1) und der Verschlußträger (23) um die Verriegelungsstrecke (b) getrennt sind und die Manschette (13) somit aus dem Ringraum freigekommen ist, sich diese Manschette (13) federnd soweit aufweitet, daß sie nicht mehr in den Ringraum einschiebbar ist, und
- hinter dem Verriegelungsstück (35) ein Konus (31) oder eine Schrägfläche ausgebildet ist, gegen den die Manschette (13) beim Schließen des Verschlusses (1, 23) aufläuft und der zum radialen Zusammendrücken der Manschette (13) eingerichtet ist, so daß diese wieder in den Ringraum eintreten kann.

3. Handfeuerwaffe nach einem der Ansprüche 1 oder 2, **dadurch gekennzeichnet**, daß die Manschette (13) länger ist als die Verriegelungsstrecke (b) und nur teilweise im Ringraum aufnehmbar ist.

4. Handfeuerwaffe nach einem der Ansprüche 1 bis 3, **dadurch gekennzeichnet**, daß der Verschlußkopf (1) zum Ver- und Entriegeln verdrehbar ist und die Manschette (13) lose die Verbindungsanordnung (3) umgibt.

5. Handfeuerwaffe nach Anspruch 4, **dadurch gekennzeichnet,** daß mehrere Verriegelungswarzen (5) in einer Radialebene abstehend am Verschlußkopf (1) ausgebildet sind, und daß der Konus (31) Längsnuten (33) aufweist, die Freisparungen für die Verriegelungswarzen (5) bilden.

6. Handfeuerwaffe nach einem der Ansprüche 1 bis 5, **dadurch gekennzeichnet**, daß die Verbindungsanordnung als ein am Verschlußkopf (1) fest angeordneter Schaft (3) ausgebildet ist und der Ringraum im Verschlußträger (23) ausgebildet ist.

7. Handfeuerwaffe nach Anspruch 6, **dadurch gekennzeichnet**, daß am Schaft (3) eine Auszieherkralle (9) befestigt ist, deren hinterer Teil von der Manschette (13) umgriffen ist.

## Claims

1. A locked portable firearm with a bolt (1, 23) consisting of a bolt head (1) and a bolt carrier (23), wherein
- seated between the bolt head (1) and the bolt carrier (23) is a collar (13) made from spring steel sheet, which in the expanded condition is supported between the bolt head (1) and the bolt carrier (23) and thus prevents their being pushed together, and
- upon the closing of the bolt (1, 23), the collar (13) runs into a fixed cone (31), which at the same time resiliently radially compresses said collar, so that it can be pushed into an annular space in the bolt head (1) and/or bolt carrier (23) and thus permits their being pushed together and thus the locking.

2. A locked portable firearm according to Claim 1, with a locking catch (35) securely connected to the rear end of a barrel or constructed in one piece,
- wherein the bolt (1, 23) can move in the longitudinal direction of the barrel away from and towards said barrel and is formed from a bolt carrier (23) and a bolt head (1), which are coupled to one another by a assembly arrangement, which can be pushed into the bolt head(1) and/or the bolt carrier (23) or can be shortened,
- in the locked position the bolt head (1) engages behind the locking catch (35),
- upon unlocking first of all the bolt carrier (23) preferably moves backwards on its own by a locking distance (b), whereby constrained control means (27) remove the engagement of the bolt head (1) behind the locking catch (35),
- after unlocking the bolt head (1) and bolt carrier (23) move together further backwards and forwards again, but offset by the locking distance (b), for a loading operation,
- until the bolt head (1) has again arrived its foremost position, after which the bolt carrier (23) again moves forwards by the locking distance (b) and at the same time the constrained control means (27) move the bolt head (1) to engage behind the locking catch (35),
- the part of bolt head (1) or bolt carrier (23) into which the assembly arrangement can be pushed forms an annular space around said assembly arrangement when it is pushed in,
- seated on the assembly arrangement (3) is a longitudinally divided collar (13) made from spring steel sheet, which in the radially compressed condition is housed at least partially in the annular space,
- when the bolt head (1) and the bolt carrier (23) are separated by the locking distance (b) and the collar (13) has thus become free from the annular space, this collar (13) elastically expands until it can no longer be pushed into the annular space, and
- behind the locking catch (35) is constructed a cone (31) or an inclined face, against which the collar (13) runs up when closing the bolt (1, 23) and which is adjusted for the radial compression of the collar (13), so that said collar can enter into the annular space again.

3. A portable firearm according to one of Claims 1 or 2,
**characterised in that** the collar (13) is longer than the locking distance (b) and can only be partially housed in the annular space.

4. A portable firearm according to one of Claims 1 to 3,
**characterised in that** the bolt head (1) can be twisted for locking and unlocking and the collar (13) loosely surrounds the assembly arrangement (3).

5. A portable firearm according to Claim 4,
**characterised in that** several lugs (5) are constructed in a radial plane protruding at the bolt head (1),
and in that the cone (31) comprises longitudinal grooves (33) forming recesses for the lugs (5).

6. A portable firearm according to one of Claims 1 to 5,
**characterised in that** the assembly arrangement is constructed as a shaft (3) securely disposed on the bolt head (1) and the annular space is constructed in the bolt carrier (23).

7. A portable firearm according to Claim 6,
**characterised in that** fastened to the shaft (3) is an extractor barb (9), the rear part of which is encompassed by the collar (13).

## Revendications

1. Arme de poing verrouillée comportant une culasse (1, 23) constituée par une tête de culasse (1) et un porte-culasse (23), dans laquelle
- entre la tête de culasse (1) et le porte-culasse (23) est installé un manchon (13) formé d'une tôle pour ressorts, qui, à l'état élargi, prend appui contre la tête de culasse (1) et le porte-culasse (23) et empêche par conséquent le rapprochement mutuel de ces unités, et
- lors de la fermeture de la culasse (1, 23), le manchon (13) pénètre dans un cône fixe (31) qui le comprime radialement de façon élastique de sorte que le manchon peut être inséré dans un espace annulaire situé dans la tête de culasse (1) et/ou dans le porte-culasse (23) et permet par conséquent le rapprochement mutuel de ces unités et par conséquent permet le verrouillage.

2. Arme de poing verrouillée selon la revendication 1, comportant un élément de verrouillage (35), qui est relié de façon fixe à l'extrémité arrière d'un canon ou est formé d'un seul tenant avec cette extrémité,
- dans laquelle la culasse (1, 23) est déplaçable dans la direction longitudinale du canon de manière à être écartée de ce dernier et à en être rapprochée, et est formée par un porte-culasse (23) et une tête de culasse (1), qui peuvent être accouplés entre eux au moyen d'un dispositif de liaison (3), qui peut être inséré dans la tête de culasse (1) et/ou dans le porte-culasse (23) ou être raccourci,
- dans la position verrouillée, la tête de culasse (1) s'engage derrière l'élément de verrouillage (35), et
- lors du déverrouillage, tout d'abord le porte-culasse (23) se déplace de préférence seul vers l'arrière sur une distance de verrouillage (b), auquel cas, sous l'effet d'une commande forcée de l'unité de commande (27), l'engagement arrière de l'élément de verrouillage (25) est supprimé par la tête de culasse (1),
- après le déverrouillage, la tête de culasse (1) et le porte-culasse (23), conjointement mais en étant décalés de la distance de verrouillage (b), continuent à se déplacer vers l'arrière et se déplacent à nouveau vers l'avant pour une opération de rechargement,
- jusqu'à ce que la tête de culasse (1) parvienne à nouveau dans sa position la plus avancée, à la suite de quoi le porte-culasse (23) se déplace à nouveau vers l'avant sur la distance de verrouillage (b), et déplace, ce faisant, l'unité de commande forcée (27) de la tête de culasse (1) pour qu'elle s'engage en arrière de l'élément de verrouillage (35),
- la partie de la tête de culasse (1) ou du porte-culasse (23), dans laquelle le dispositif de liaison (3) peut être inséré, forme un espace annulaire autour de ce dispositif de liaison, lorsqu'il est inséré,
- sur le dispositif de liaison (3) est monté un manchon divisé longitudinalement (13), formé d'une tôle pour ressorts et qui, dans un état comprimé radialement, est logé au moins en partie dans l'espace annulaire,
- lorsque la tête de culasse (1) et le porte-culasse (23) sont séparés et ce de la distance correspondant à la distance de verrouillage (b), et le manchon (13) est par conséquent dégagé de l'espace annulaire, ce manchon (13) s'élargit élastiquement au point qu'il ne peut plus être inséré dans l'espace annulaire, et
- en arrière de l'élément de verrouillage (35) est formé un cône (31) ou une surface oblique, contre lequel ou laquelle le manchon (13) remonte lors de la fermeture de la culasse (1, 23) et qui est conçu(e) de manière à comprimer radialement le manchon (13) de sorte que ce dernier peut à nouveau pénétrer dans l'espace annulaire.

3. Arme de poing selon l'une des revendications 1 ou 2, **caractérisée en ce que** le manchon (13) a une longueur supérieure à la distance de verrouillage (b) et peut être logé seulement partiellement dans l'espace annulaire.

4. Arme de poing selon l'une des revendications 1 à 3, **caractérisée en ce que** la tête de culasse (1) peut être entraînée en rotation pour le verrouillage et le déverrouillage et le manchon (13) entoure de façon lâche le dispositif de liaison (3).

5. Arme de poing selon la revendication 4, **caractérisée en ce que** plusieurs tétons de verrouillage (5) sont formés, de manière à faire saillie dans un plan radial, sur la tête de culasse (1) et que le cône (32) comporte des rainures longitudinales (33), qui forment des dégagements pour les tétons de verrouillage (5).

6. Arme de poing selon l'une des revendications 1 à 5, **caractérisée en ce que** le dispositif de liaison est agencé sous la forme d'un arbre (3) qui est monté fixe sur la tête de culasse (1) et l'espace annulaire est formé dans le porte-culasse (23).

7. Arme de poing selon la revendication 6, **caractérisé en ce que** sur l'arbre (3) est fixée une griffe d'extraction (9), dont la partie arrière est entourée par le manchon (13).
